# EUROPÄISCHE PATENTSCHRIFT

(11) **EP 2 782 865 B1**
(45) Veröffentlichungstag und Bekanntmachung des Hinweises auf die Patenterteilung: **04.11.2015**
(21) Anmeldenummer: 12794230.8
(22) Anmeldetag: 20.11.2012
(51) Int. Cl.: B66F 9/18

(54) **GLASPLATTENTRANSPORTFAHRZEUG**
GLASS SHEET TRANSPORT VEHICLE
CHARIOT DE TRANSPORT DE PLAQUES DE VERRE

(30) Priorität: 25.11.2011 DE 202011052108 U
(43) Veröffentlichungstag der Anmeldung: 01.10.2014
(73) Patentinhaber: Hubtex Maschinenbau GmbH & Co. Kg, 36041 Fulda (DE)
(72) Erfinder: KELLER, Jürgen, 36137 Großenlüder (DE)
(74) Vertreter: Kluin, Jörg-Eden
(86) Internationale Anmeldenummer: PCT/EP2012/073038
(87) Internationale Veröffentlichungsnummer: WO 2013/076052

(56) Entgegenhaltungen:
- CN-U- 201 962 036
- DE-B- 1 204 139
- JP-A- 9 030 792
- JP-A- 2002 160 896
- US-A1- 2009 008 951

## Beschreibung

Die Erfindung betrifft ein Glasplattentransportfahrzeug für das Handling von im Wesentlichen aufrecht stehenden Stapeln von Glasplatten und ein Glasplattenlager- und Transportsystem, mit einem Regal, auf welchem Stapel aus Glasplatten im Wesentlichen aufrecht lagerbar sind und mit einem derartigen Glasplattentransportfahrzeug.

Das Glasplattentransportfahrzeug weist eine Traggabel zum Unterfahren zumindest eines Stapels auf, sowie einen Stützrahmen zum im Wesentlichen horizontalen Abstützen eines unterfahrenen Stapels und kann mindestens eine etwa parallel zum Stützrahmen verlagerbare Haltepratze aufweisen.

Ein derartiges Fahrzeug ist beispielsweise von der Firma Hubtex Maschinenbau GmbH & Co. KG unter der Bezeichnung "M60" bekannt. Es dient dem Aufnehmen und Absetzen von im Wesentlichen aufrecht stehenden Stapeln von Glasplatten aus oder in Regalen, in denen sie auf etwa senkrecht zur Oberfläche der Glasplatten sich erstreckenden Bodenträgern mit Abstand zum Boden gelagert sind. Der Stützrahmen ist parallel zu den Traggabelzinken relativ zur Traggabel verlagerbar. Auch die Haltepratzen sind zusätzlich zu der Verlagerbarkeit parallel zum Stützrahmen auf diese Weise verlagerbar.

Um bestimmte Mengen an Glasplatten entnehmen zu können, sind die einzelnen Stapel von Glasplatten oft mit Hilfe von zwischen diesen eingesetzten Abstandshaltern voneinander beabstandet.

Um nun eine bestimmte Anzahl von Stapeln entnehmen zu können, wird die Traggabel von einer Bedienperson des Glasplattentransportfahrzeugs in eine Position gebracht, in welcher der untere Rand des Stapels von den Traggabelzinken unterfahren werden kann. Die Bedienperson befindet sich bei dem Unterfahrvorgang oft in einer Position, die es ihr erlaubt, von oben durch den Abstandsraum zwischen zwei benachbarten Stapeln hindurch zu schauen und zu kontrollieren, wann die freien Enden der Traggabelzinken soweit in den Abstandsraum zwischen dem letzten noch aufzunehmenden und dem ersten noch auf den Bodenträgern zu belassenen Stapel ragen, damit der letzte aufzunehmende Stapel durch Anheben der Traggabel aufgenommen werden kann, ohne dass die Spitzen der Traggabelzinken hierbei den auf den Bodenträger verweilenden Glasplattenstapel beschädigen.

Nach Erreichen dieser Fahrposition wird die Vorwärtsfahrt des Fahrzeugs oder der Gabel gestoppt und der Stützrahmen gegen die dem Fahrzeug nächstliegende Glasplatte verlagert. Der Stützrahmen beziehungsweise die Traggabel wird zuvor in eine Position geneigt, die eine gleichmäßige Anlage der Glasplatte an dem Stützrahmen beim Anheben von den Bodenträgern erlaubt, mit anderen Worten wird der Stützrahmen zuvor parallel zu dem Glasplattenstapel ausgerichtet.

Vor dem Anhebevorgang werden die Haltepratzen von oben in den Abstandsraum zwischen den letzten anzuhebenden und den ersten, auf den Bodenträgern zu belassenen Glasplattenstapel gesenkt, um die Glasplattenstapel aufzunehmen und vor einem Abkippen beispielsweise bei Bremsvorgängen zu sichern.

Das Absetzen von Stapeln in derartigen Bodenregalträgern umfassende Regale erfolgt entsprechend umgekehrt.

Nachteilig an diesem Glasplattenlager- und Transportsystem, beziehungsweise diesem Glasplattentransportfahrzeug ist, dass aufgefächerte Glasplattenstapel nicht immer schnell und zerstörungsfrei aufgenommen und transportiert werden können. Zudem ist es denkbar, dass ein Glasplattenstapel während des Transports mit dem Glasplattentransportfahrzeug (geringfügig) auffächert und anschließend schwierig zu handeln ist.

Aus der JP 9030792 A ist eine Traggabel mit einem Rückhalteelement bekannt.

Die JP 2002160896 A zeigt eine Traggabel mit Paletten-Feder-Anschlag, um Beschädigungen der Paletten zu vermeiden.

Die DE 1204139 B zeigt einen Hublader mit federnd gelagerten Saugnäpfen.

Aus der US 2009/008951 A1 ist ein Gabelstapler mit gepolsterter Traggabel bekannt.

Die CN 201962036 U zeigt einen Gabelstapler mit einem Gegenhalter, der einen Stapel, der sich auf einem mit der Traggabel aufgenommenen Gestell befindet, gegen dieses Gestell drückt.

Die Erfindung hat es sich daher zur Aufgabe gemacht, ein Glasplattenlager- und Transportsystem, sowie ein Glasplattentransportfahrzeug zu schaffen, welches zumindest hinsichtlich eines der vorgenannten Nachteile verbessert ist. Diese Aufgabe wird durch das in Anspruch 1 wiedergegebene Glasplattentransportfahrzeug und das in Anspruch 11 wiedergegebene Glasplattenlager- und Transportsystem gelöst.

Das erfindungsgemäße Glasplattentransportfahrzeug dient dem Handling von im Wesentlichen aufrecht stehenden Stapeln von Glasplatten und umfasst eine bevorzugt Traggabelzinken umfassende Traggabel zum Unterfahren zumindest eines Stapels. Das Glasplattentransportfahrzeug weist zudem einen Stützrahmen zum im Wesentlichen horizontalen Abstützen eines unterfahrenen Stapels auf. Vorzugsweise sind parallel zum Stützrahmen verlagerbare Haltepratzen vorgesehen. Zudem umfasst das Glasplattentransportfahrzeug ein Glasfächerstoppelement. Hiermit ist ein Element gemeint, das verhindert, dass Glasplatten, die sich auf der Traggabel befinden, auffächern, also ihre parallele Anordnung zueinander verlassen. Mit Auffächern ist insbesondere das nach unten Auffächern gemeint, also eine Zunahme des Abstandes der unteren Kanten der Glasplatten zueinander. Der Stützrahmen ist bevorzugt relativ zur Traggabel im Wesentlichen horizontal verfahrbar. Gleiches gilt bevorzugt für die Haltepratzen.

Die Traggabel kann gabelförmig sein oder anders geformt sein. Sie kann etwa anstelle von Traggabelzinken eine durchgehende oder nur geringfügig unterbrochene Trag-Fläche aufweisen.

Das Glasplattentransportfahrzeug, im Rahmen dieser Druckschrift auch lediglich als Fahrzeug bezeichnet, dient dem Aufnehmen und Absetzen von im Wesentlichen aufrecht stehenden Stapeln von Glasplatten aus oder in Regalen.

Das Fahrzeug weist bevorzugt einen etwa senkrechten stehenden Mast auf, welcher um eine quer zur Vorwärtsfahrtrichtung des Fahrzeugs verlaufende Achse im Wege von bevorzugt maximal 10° in beide Richtungen aus der senkrechten geneigt werden kann. An dem Mast sind bevorzugt die Traggabel, weiter bevorzugt der Stützrahmen und besonders bevorzugt die Haltepratzen vorzugsweise höhenverstellbar angeordnet.

Vorzugsweise ist das Glasfächerstoppelement gleichzeitig ein Glasaufrichtelement. Es bewirkt also vorzugsweise das Aufrichten von bereits aufgefächerten Glasplatten, insbesondere im Regal, vorzugsweise unmittelbar vor dem Anheben mittels der Traggabel. Hierdurch wird erreicht, dass die Glasplatten eines aufgefächerten Glasplattenstapels im Regal wieder in ihre parallele Anordnung zueinander gebracht werden, bevor sie von der Traggabel aufgenommen werden. Die Gefahr eines Glasbruchs wird hierdurch verringert.

Das Glasfächerstoppelement ist mit dem Glasplattenstapel derart in Wirkverbindung bringbar, dass es eine bevorzugt elastische Druckkraft auf eine Breitseite des Glasplattenstapels ausübt. Durch die Druckkraft werden aufgefächerte Glasplatten wieder in ihre parallel zu den übrigen Glasplatten orientierte Ausrichtung geschoben beziehungsweise es wird verhindert, dass sie diese Ausrichtung verlassen. Hierdurch unterscheidet sich das Glasfächerstoppelement von Zug- beziehungsweise Schubkräften ausübenden Elementen, wie beispielsweise Saugnäpfen. Vorzugsweise übt das Glasfächerstoppelement ausschließlich eine Druckkraft auf den Glasplattenstapel bzw. die nächstliegende Glasplatte aus.

Das Glasfächerstoppelement umfasst ein Federelement.

Bei dem Glasfächerstoppelement handelt es sich bevorzugt um ein eigenständiges Element. Hiermit ist gemeint, dass es nicht etwa lediglich eine Polsterung eines harten Elements, etwa des Stützrahmens darstellt. Auf diese Weise können besonders vorteilhafte Eigenschaften, wie etwa ein großer Federweg, erreicht werden.

Vorzugsweise wirkt das Glasfächerstoppelement ausschließlich auf den unteren Bereich, bevorzugt die untere Hälfte, und besonders bevorzugt das untere Drittel des Glasplattenstapels. Es sind also nicht etwa der gesamte Stützrahmen beziehungsweise alle horizontal wirkenden Kontaktelemente zu dem Glasplattenstapel als Glasfächerstoppelemente ausgeführt.

Weiter bevorzugt ist das Glasfächerstoppelement mit dem Stützrahmen verfahrbar. Indem das Glasfächerstoppelement also nicht etwa separat angesteuert werden muss ergibt sich für die Bedienperson eine allenfalls geringfügige Steigerung der Komplexität der Bedienung.

Vorzugsweise ist das Glasfächerstoppelement an dem Stützrahmen angeordnet. In einer Ausführungsform ist es derart an dem Stützrahmen angeordnet, dass die Kontaktflächen des Glasfächerstoppelements zu dem Glasplattenstapel unterhalb der Kontaktflächen des übrigen Stützrahmens zu dem Glasplattenstapel positioniert sind.

Das Glasfächerstoppelement steht in unbelastetem Zustand aus der Ebene des Stützrahmens nach vorne um eine bestimmte Strecke hervor, bevorzugt zumindest in etwa senkrecht zu dieser Ebene. Der Federweg des Federelements zumindest in etwa senkrecht zu der Ebene des Stützrahmens ist mindestens so groß wie diese Strecke. Mit der Ebene des Stützrahmens wird im Rahmen dieser Druckschrift die durch die Kontaktelemente des übrigen Stützrahmens zu dem Glasplattenstapel definierte Ebene bezeichnet. Bei einer Annäherung des Stützrahmens an eine Breitseite eines Glasplattenstapels kommt bevorzugt also als erstes das Glasfächerstoppelement mit dieser in Kontakt. Wird der Stützrahmen weiter auf den Glasplattenstapel zu bewegt, dann federt das Glasfächerstoppelement weiter ein. Der Federweg ist bevorzugt so groß, dass sein Kontaktelement bis in die Ebene des Stützrahmens einfedern kann, so dass dieses dann nicht mehr aus dieser Ebene hervorsteht.

Vorzugsweise umfasst das Federelement eine Schraubenfeder, bzw. wird durch eine Schraubenfeder gebildet, die weiter bevorzugt auf Zug belastet ist. Das Glasfächerstoppelement umfasst bevorzugt einen Kontaktteller, eine Stange und ein Führungslager für die Stange.

Wenn die Feder in einem Zylinder angeordnet ist, dann ergibt sich ein Glasfächerstoppelement mit verringerter Schmutzanfälligkeit.

Die Federlänge der Schraubenfeder ist bevorzugt größer als der Federweg der Schraubenfeder.

Vorzugsweise ist der Federweg des Federelements, welches die elastische Druckkraft bewirkt, größer als 100 mm. Hierdurch wird ein frühzeitiges in Kontakt Treten des Kontaktelements des Glasfächerstoppelements mit der nächstliegenden Glasplatte erreicht und ein sanfter Anstieg der auf die Glasplatte ausgeübten Druckkraft bei weiterer Annäherung des Glasfächerstoppelementes an die Glasplatte.

Die Erfindung umfasst auch ein Glasplattenlager- und Transportsystem mit einem Regal und einem Glasplattentransportfahrzeug mit den oben genannten Merkmalen.

Das Regal bzw. die Regale weisen bevorzugt Bodenträger auf, und die Glasplatten sind bevorzugt senkrecht zu der Oberfläche der Bodenträger auf diesen angeordnet.

Das Fahrzeug ist bevorzugt mit einem Fahrgestell ausgerüstet, welches zum Überfahren der Bodenträger, insbesondere in deren Längsrichtung, geeignet ist.

Um bestimmte Mengen an Glasplatten entnehmen zu können, sind die einzelnen Stapel von Glasplatten bevorzugt mit Hilfe von zwischen diesen eingesetzten Abstandshaltern voneinander beabstandet. Der Abstand beträgt besonders bevorzugt zwischen 20 und 50 mm.

Das Glasfächerstoppelement des Fahrzeugs dieses Systems ist bevorzugt derart mit dem Glasplattenstapel in Wirkverbindung bringbar, dass es eine Druckkraft auf die nächstliegende Glasplatte ausübt, die größer als die Haftreibungskraft genau dieser Glasplatte auf dem Regalboden oder/und auf der Traggabel ist. Wenn die dem Glasfächerstoppelement nächstliegende Glasplatte aufgefächert ist, dann wird sie hierdurch gegen die dahinter liegende Glasplatte gedrückt und dadurch aufgerichtet.

In einer Ausführungsform des Systems ist das Glasfächerstoppelement derart mit dem Glasplattenstapel in Wirkverbindung bringbar, dass es eine Druckkraft auf die nächstliegende Glasplatte ausübt, die größer als die Haftreibungskraft mehrerer Glasplatten auf dem Regalboden oder/und auf der Traggabel ist und bevorzugt kleiner, als die Haftreibungskraft aller Glasplatten des Glasplattenstapels auf dem Regalboden oder/und auf der Traggabel.

Insbesondere ist in einer Ausführungsform des Systems vorzugsweise die Federhärte des Federelements so gewählt, dass bei um die bestimmte Strecke, um die das Glasfächerstoppelement in unbelastetem Zustand aus der Ebene des Stützrahmens hervorsteht, verformter Feder eine Federkraft wirkt, die größer als die Haftreibungskraft genau einer Glasplatte auf dem Regal oder/und der Traggabel ist. Hierdurch wird erreicht, dass spätestens bei nahezu vollständig eingefedertem Glasfächerstoppelement dieses eine Kraft auf die Glasplatte, an der es anliegt, ausübt, die diese, falls die Glasplatte nicht flächig an der nächstliegenden anliegt, also aufgefächert ist, gegen die nächstliegende Glasplatte drückt. Die Federhärte kann so gewählt sein, dass die bei um die genannte Strecke verformter Feder wirkende Kraft größer als die Haftreibungskraft genau einer Glasplatte ist. Die Federhärte ist bevorzugt so gewählt, dass sie bei vollständig eingefedertem Glasfächerstoppelement deutlich kleiner als die Haftreibung des gesamten Glasplattenstapels auf der Traggabel ist. Hierdurch ist weiterhin gewährleistet, dass der Glasplattenstapel während des Transports sicher auf der Traggabel verbleibt, auch wenn das Glasplattentransportfahrzeug beispielsweise eine Unebenheit passiert.

Die Erfindung soll nun anhand von in den Zeichnungen gezeigten Ausführungsbeispielen näher erläutert werden. Es zeigen:
- Fig. 1: ein aus dem Stand der Technik bekanntes Glasplattentransportfahrzeug in einer perspektivischen Ansicht von schräg vorne;
- Fig. 2: das erfindungsgemäße Glasplattenlager- und Transportsystem in einer Seitenansicht;
- Fig. 3: - schematisch - einen Ausschnitt eines erfindungsgemäßen Glasplattentransportfahrzeugs in einer Ansicht von oben;
- Fig. 4: - wiederum schematisch - die Wirkungsweise eines Ausführungsbeispiels eines erfindungsgemäßen Glasplattenlager- und Transportsystems in einer Seitenansicht eines Glasplattenstapellagers bzw. Regals;
- Fig. 4a: eine Ansicht wie in Fig. 4, jedoch mit aufgefächertem Glasplattenstapel;
- Fig. 5: eine Ansicht wie in Fig. 4 bzw. Fig. 4a, jedoch mit bereits aufgenommenem Glasplattenstapel;
- Fig. 6: eine dreidimensionale Darstellung eines Glasfächerstoppelements;
- Fig. 7: eine Darstellung eines Glasfächerstoppelements wie in Fig. 6 jedoch in vergrößerter Darstellung und mit anderem Blickwinkel;
- Fig. 8: eine Darstellung eines Glasfächerstoppelementes wie in Fig. 6, jedoch in vergrößerter Darstellung und mit einem anderen Blickwinkel;
- Fig. 9: eine perspektivische Darstellung eines Ausschnitts eines erfindungsgemäßen Glasplattentransportfahrzeugs mit Blick schräg von der Seite;
- Fig. 10: eine Ansicht eines Ausschnitts eines Glasplattentransportfahrzeugs wie in Fig. 9, mit Blick von vorne;
- Fig. 11: eine Ansicht wie in Fig. 10, jedoch eines anderen Ausschnitts.

Das in Fig. 1 gezeigte aus dem Stand der Technik bekannte Glasplattentransportfahrzeug umfasst ein zweiachsiges Fahrgestell 1, dessen Räder 2, 3 um 180° lenkbar angeordnet sind. An dem Fahrgestell 1 ist ein um eine quer zur Vorwärtsfahrtrichtung V verlaufende Achse A nach vorne und hinten aus der Senkrechten verkippbaren Mast 4 angeordnet (Fig. 2). Er trägt heb- und senkbar einen Bedienstand 5 für eine Bedienperson sowie eine Handlingvorrichtung für einen Glasplattenstapel 7. Die Handlingvorrichtung 6 umfasst eine zwei Traggabelzinken 8, 9 aufweisende Traggabel, einen Stützrahmen 11 zum etwa horizontalen Abstützen eines Glasplattenstapels 7 während des Handlings, sowie zwei Haltepratzen 12, 13. Ferner sind an der Handlingvorrichtung 6 Saugeinrichtungen 14 vorgesehen, mittels welcher die den Glasplattentransportfahrzeug zugewandte Glasplatte angesaugt werden kann, insbesondere zum Handling von einzelnen Glasplatten. Die Haltepratzen 12, 13 sind um eine Strecke X in Vorwärtsfahrtrichtung des Fahrzeugs verlagerbar vorgesehen.

Das in Fig. 2 gezeigte Glasplattenlager- und Transportsystem umfasst ein Glasplattentransportfahrzeug 200 und ein Regal 15. Das Regal 15 weist auf dem Boden angeordnete Bodenträger 16 auf, deren Oberfläche bzw. Regalboden nicht ganz horizontal ausgerichtet, sondern geringfügig geneigt ist. Senkrecht zu diesem Regalboden stehen Glasplattenstapel 7 auf den Bodenträgern 16. Die Glasplattenstapel 7 stehen also im Wesentlichen senkrecht und sind nur geringfügig, zur Vermeidung eines ungewollten aus dem Regal Kippens, schräg geneigt.

Das Glasplattentransportfahrzeug 200 dient insbesondere der Aufnahme oder dem Absetzen von Stapeln von Glasplatten aus bzw. in einem Regal 15. Das in Fig. 2 gezeigte Glasplattentransportfahrzeug 200 des Glasplattenlager- und Transportsystems 100 unterscheidet sich von dem in Fig. 1 gezeigten nur dadurch, dass es ein in Fig. 2 lediglich schematisch dargestelltes Glasfächerstoppelement 17 umfasst. Das Glasfächerstoppelement 17 kann auch als gefederter Gegenhalter bezeichnet werden.

Wie beispielsweise Fig. 6 zeigt, umfasst das Glasfächerstoppelement 17 einen Kontaktteller 20, mit welchem es in Kontakt zu einer Glasplatte beziehungsweise einem Glasplattenstapel kommt, eine an diesen angrenzende Stange 21, ein Federelement 18, welches durch eine auf Zug belastete Schraubenfeder 18b der Federlänge 18a gebildet ist, die in einem Zylinder 23 angeordnet ist. Das Glasfächerstoppelement 17 ist mittels eines Trägers 11a an dem Stützrahmen 11 des Glasplattentransportfahrzeugs angeordnet. Wie insbesondere Fig. 7 zeigt, ist die Stange 21 in einem Führungslager 22 axial verschiebbar gelagert.

Wie beispielsweise die schematischen Darstellungen der Figuren 4, 4a und 5 zeigen, kann der Stützrahmen 11 in überwiegend horizontaler Richtung relativ zu der Traggabel 10 bewegt werden. Die Figuren 4 und 5 zeigen das Aufnehmen eines nicht aufgefächerten Glasplattenstapels 7. Die Zinken 8, 9 unterfahren so viele Glasplatten bzw. Glasplattenstapel, wie aufgenommen werden sollen. Der Stützrahmen wird parallel zu dem Glasplattenstapel ausgerichtet. Anschließend wird der Stützrahmen 11 etwa horizontal so weit in Richtung der freien Enden 8a, 9a der Traggabelzinken bewegt, bis er an der Glasplatte 7a, die dem Glasplattentransportfahrzeug 200 am nächsten ist, anliegt. Das Glasfächerstoppelement 17, genauer gesagt sein Kontaktteller 20, steht in unbelastetem Zustand um die Strecke S aus der Ebene E des Stützrahmens 11 nach vorne, das heißt in Richtung der freien Enden 8a, 9a der Traggabelzinken, hervor. Während des Annäherns des Stützrahmens 11 an die dem Glasplattentransportfahrzeug nächstgelegene Glasplatte kommt der Kontaktteller 20 also vor dem übrigen Stützrahmen 11 mit der Glasplatte in Kontakt. Bei dem weiteren Annähern des Stützrahmens 11 an die Glasplatte federt das Glasfächerstoppelement 17 so weit ein, bis sein Kontaktteller 20 in der Ebene E des Stützrahmens 11 liegt. Hierbei wird eine mit dem Annähern des Stützrahmens 11 an den Glasplattenstapel allmählich ansteigende elastische Druckkraft auf eine Breitseite 7b des Glasplattenstapels ausgeübt. Da das Glasfächerstoppelement 17 unten an dem Stützrahmen 11 angeordnet ist, wirkt diese elastische Druckkraft auf den unteren Bereich des Glasplattenstapels 7. Hierdurch wird verhindert, dass der Glasplattenstapel 7 während des Transports mit dem Glasplattentransportfahrzeug 200 unten in Richtung des Glasplattentransportfahrzeugs auffächert. Die Gefahr eines Glasbruchs während dieses Transports oder eines weiteren Lagerns beziehungsweise Transportierens, wird dadurch verringert. Wie ein Vergleich der Figuren 4 und 5 zeigt, kann die Traggabel 10 unabhängig von dem Stützrahmen 11 anhebbar sein. Der anliegende Stützrahmen kann also während des Anhebens der Traggabel an Ort und Stelle verharren.

Fig. 4a zeigt eine weitere Funktion des Glasfächerstoppelementes 17. Es sind vier Glasplattenstapel 7 gezeigt, die durch Abstandselemente, die einen Abstandsraum 19 schaffen auf den Bodenträgern 16 des Regals 15 angeordnet sind. In den drei in der Fig. 4a links dargestellten Glasplattenstapeln 7 sind die Glasplatten 7a parallel zueinander angeordnet. Dagegen ist der rechts dargestellte Glasplattenstapel 7 unten aufgefächert. Die unteren Kanten der lediglich schematisch dargestellten Glasplatten 7a sind zueinander beabstandet, während die oberen Kanten aneinander anliegen. Während des Annäherns des Stützrahmens 11 an den Glasplattenstapel übt das Glasfächerstoppelement 17 eine mit weiterer Annäherung steigende Kraft auf den unteren Bereich der Breitseite 7b der nächstgelegenen Glasplatte in dem Regal 15 aus. Die Federhärte der Schraubenfeder 18b ist so gewählt, dass bei Verformen der Schraubenfeder 18b um die Strecke S, um die das elastische Element beziehungsweise Teile des elastischen Elements (Kontaktteller) aus der Ebene E des Stützrahmens 11 hervorstehen, eine Druckkraft wirkt, die größer ist als die Haftreibungskraft einer einzigen Glasplatte 7a auf dem Bodenträger 16 des Regals 15. Spätestens bei nahezu vollständiger Annäherung des Stützrahmens 11 wird die nächstgelegene Glasplatte in ihrem unteren Bereich gegen die dahinter liegende Glasplatte gedrückt und dadurch aufgerichtet. Die Federhärte kann so groß sein, dass mehrere eventuell aufgefächerte Glasplatten 7a auf dem Regal vor dem Aufnehmen in ihre ordnungsgemäße parallele Position zueinander verlagert werden.

Wie die Figuren 4, 4a und 5 erkennen lassen, können die Haltepratzen 12, 13 von oben in den Abstandsraum 19 eingeführt werden und dienen der oberen Fixierung des Glasplattenstapels 7 beziehungsweise der in diesen enthaltenen Glasplatten 7a. Die Glasplattenstapel 7 können durch lose aneinender liegende, nicht (etwa durch einen Rahmen) fixierte Glasplatten 7a gebildet sein.

Das Glasfächerstoppelement 17 kann, anders als in den Figuren 4, 4a und 5 dargestellt, so tief angeordnet sein, dass es bei aufgenommenen Glasplatten 7a in der Nähe deren unterer Kanten angeordnet ist (vgl. Fig. 2). In Fig. 2 ist die Verbindung zwischen dem Glasfächerstoppelement 17 und den Stützrahmen 11 (etwa Träger 11 a) nicht dargestellt.

An dem freien Ende der Stange 21 kann ein Sprengring 21 a angeordnet sein, wie Fig. 8 zeigt.

Die Traggabelzinken 8, 9 können in etwa die Länge der Dicke eines Glasplattenstapels 7 aufweisen, vergleiche etwa Fig. 2, oder deutlich länger sein, vergleiche etwa Figuren 4, 4a und 5.

### Bezugszeichenliste:

- 100: Glasplattenlager- und Transportsystem
- 200: Glasplattentransportfahrzeug
- 1: Fahrgestell
- 2, 3: Räder
- 4: Mast
- 5: Bedienstand
- 6: Handlingvorrichtung
- 7: Glasplattenstapel
- 7a: Glasplatte
- 7b: Breitseite eines Glasplattenstapels
- 8, 9: Traggabelzinken
- 8a, 9a: freie Enden der Traggabelzinken
- 10: Traggabel
- 11: Stützrahmen
- 11a: Träger
- 12, 13: Haltepratzen
- 14: Saugeinrichtungen
- 15: Regal
- 16: Bodenträger
- 17, 17': Glasfächerstoppelement
- 18: Federelement
- 18a: Federlänge
- 18b: Schraubenfeder
- 19: Abstandsraum
- 20: Kontaktteller
- 21: Stange
- 21a: Sprengring
- 22: Führungslager
- 23: Zylinder
- A: Achse
- R: Rückwärtsfahrtrichtung
- V: Vorwärtsfahrtrichtung
- E: Ebene des Stützrahmens
- S: Strecke um die das elastische Element beziehungsweise Teile des elastischen Elements aus der Ebene E hervorsteht
- F: Federweg

## Patentansprüche

1. Glasplattentransportfahrzeug (200) für das Handling von im Wesentlichen aufrecht stehenden Stapeln (7) von Glasplatten (7a), mit einer Traggabel (10) zum Unterfahren zumindest eines Stapels (7), mit einem Stützrahmen (11) zum Abstützen eines unterfahrenen Stapels (7) wobei das Glasplattentransportfahrzeug (200) ein Glasfächerstoppelement (17) umfasst, und das Glasfächerstoppelement (17) mit einem Glasplattenstapel (7) derart in Wirkverbindung bringbar ist, dass es eine Druckkraft auf eine Breitseite (7b) des Glasplattenstapels (7) ausübt und das Glasfächerstoppelement (17) ein Federelement (18) umfasst und das Glasfächerstoppelement (17) in unbelastetem Zustand aus der Ebene (E) des Stützrahmens (11) nach vorn um eine bestimmte Strecke (S) hervorsteht, **dadurch gekennzeichnet, dass** der Federweg (F) des Federelements (18) zumindest in etwa senkrecht zu der Ebene (E) des Stützrahmens (11) mindestens so groß wie die Strecke (S) ist.

2. Fahrzeug nach Anspruch 1, **dadurch gekennzeichnet, dass** das Glasfächerstoppelement (17) gleichzeitig ein Glasaufrichteelement ist.

3. Fahrzeug nach Anspruch 1 oder 2, **dadurch gekennzeichnet, dass** das Glasfächerstoppelement (17) ausschließlich auf den unteren Bereich, bevorzugt die untere Hälfte des Glasplattenstapels (7) wirkt.

4. Fahrzeug nach einem der Ansprüche 1 bis 3, **dadurch gekennzeichnet, dass** das Glasfächerstoppelement (17) an dem Stützrahmen (11) angeordnet ist.

5. Fahrzeug nach einem der Ansprüche 1 bis 4, **dadurch gekennzeichnet, dass** das Federelement (18) eine Schraubenfeder (18b) umfasst und das Glasfächerstoppelement (17) einen Kontaktteller (20), eine Stange (21) und ein Führungslager (22) umfasst.

6. Fahrzeug nach Anspruch 5, **dadurch gekennzeichnet, dass** die Federlänge (18a) der Schraubenfeder (18b) größer als der Federweg (F) der Schraubenfeder (18b) ist.

7. Fahrzeug nach einem der Ansprüche 1 bis 6, **dadurch gekennzeichnet, dass** der Federweg (F) des Federelements (18) größer als 100 mm ist.

8. Glasplattenlager- und Transportsystem (100) mit einem Regal (15) und mit einem Glasplattentransportfahrzeug (200) **dadurch gekennzeichnet, dass** das Glasplattentransportfahrzeug (200) nach einem der vorgenannten Ansprüche ausgebildet ist.

9. System nach Anspruch 8, **dadurch gekennzeichnet, dass** die Federhärte des Federelements (18) so gewählt ist, dass bei um die Strecke (S) verformter Feder eine Federkraft wirkt, die größer als die Haftreibungskraft genau einer Glasplatte (7a) auf dem Regal (15) und/oder der Traggabel (10) ist.

## Claims

1. Glass sheet transport vehicle (200) for handling substantially upright stacks (7) of glass sheets (7a), comprising a supporting fork (10) for passing underneath at least one stack (7) and a supporting frame (11) for supporting a lifted stack (7), wherein the glass sheet transport vehicle (200) comprises a glass fanning stop element (17), and the glass fanning stop element (17) can be operatively connected to a stack (7) of glass sheets in such a way that it exerts a pressure on a broad side (7b) of the stack (7) of glass sheets and the glass fanning stop element (17) comprises a spring element (18), and the glass fanning stop element (17) in the unloaded state projects forwards by a predetermined distance (S) out of the plane (E) of the supporting frame (11), **characterized in that** the spring deflection (F) of the spring element (18) at least approximately perpendicular to the plane (E) of the supporting frame (11) is at least as great as the distance (S).

2. Vehicle according to claim 1, **characterized in that** the glass fanning stop element (17) is simultaneously a glass straightening element.

3. Vehicle according to claim 1 or 2, **characterized in that** the glass fanning stop element (17) acts exclusively on the lower region, preferably the lower half of the stack (7) of glass sheets.

4. Vehicle according to one of claims 1 to 3, **characterized in that** the glass fanning stop element (17) is disposed on the supporting frame (11).

5. Vehicle according to one of claims 1 to 4, **characterized in that** the spring element (18) comprises a helical spring (18b) and the glass fanning stop element (17) comprises a contact plate (20), a rod (21) and a guide bearing (22).

6. Vehicle according to claim 5, **characterized in that** the spring length (18a) of the helical spring (18b) is greater than the spring deflection (F) of the helical spring (18b).

7. Vehicle according to one of claims 1 to 6, **characterized in that** the spring deflection (F) of the spring element (18) is greater than 100 mm.

8. Glass sheet storage and transport system (100) comprising a shelf (15) and a glass sheet transport vehicle (200), **characterized in that** the glass sheet transport vehicle (200) is constructed according to one of the aforementioned claims.

9. System according to claim 8, **characterized in that** the spring stiffness of the spring element (18) is selected so that, when the spring is deformed by the distance (S), a spring force acts which is greater than the static friction force of precisely one glass sheet (7a) on the shelf (15) and/or the supporting fork (10).

## Revendications

1. Véhicule de transport de plaques de verre (200) pour la manutention de piles (7) de plaques de verre (7a) placées essentiellement debout, avec une fourche de levage (10) destinée à saisir au moins une pile (7) par en-dessous, avec un cadre de support (11) destiné à supporter une pile (7) saisie par en-dessous, le véhicule de transport de plaques de verre (200) comprenant un élément d'arrêt de compartiments à verre (17), et l'élément d'arrêt de compartiments à verre (17) pouvant être relié opérationnellement à une pile de plaques de verre (7) de manière à exercer une force de pression sur un côté large (7b) de la pile de plaques de verre (7), et l'élément d'arrêt de compartiments à verre (17) comprenant un élément à ressort (18) et l'élément d'arrêt de compartiments à verre (17) faisant saillie vers l'avant sur une certaine distance (S) à partir du plan (E) du cadre de support (11) dans l'état non chargé, **caractérisé en ce que** la course de ressort (F) de l'élément à ressort (18) est au moins égale à la distance (S), du moins approximativement perpendiculairement au plan (E) du cadre de support (11).

2. Véhicule selon la revendication 1, **caractérisé en ce que** l'élément d'arrêt de compartiments à verre (17) est également un élément de relèvement de verre.

3. Véhicule selon la revendication 1 ou 2, **caractérisé en ce que** l'élément d'arrêt de compartiments à verre (17) agit exclusivement sur la région inférieure, de préférence la moitié inférieure de la pile de plaques de verre (7).

4. Véhicule selon l'une des revendications 1 à 3, **caractérisé en ce que** l'élément d'arrêt de compartiments à verre (17) est agencé sur le cadre de support (11).

5. Véhicule selon l'une des revendications 1 à 4, **caractérisé en ce que** l'élément à ressort (18) comprend un ressort hélicoïdal (18b), et l'élément d'arrêt de compartiments à verre (17) comprend une coupelle de contact (20), une barre (21) et un palier de guidage (22).

6. Véhicule selon la revendication 5, **caractérisé en ce que** la longueur de ressort (18a) du ressort hélicoïdal (18b) est supérieure à la course de ressort (F) du ressort hélicoïdal (18b).

7. Véhicule selon l'une des revendications 1 à 6, **caractérisé en ce que** la course de ressort (F) de l'élément à ressort (18) est supérieure à 100 mm.

8. Système de transport de magasin de plaques de verre (100) avec une étagère (15) et avec un véhicule de transport de plaques de verre (200), **caractérisé en ce que** le véhicule de transport de plaques de verre (200) est conçu selon l'une des revendications précédentes.

9. Système selon la revendication 8, **caractérisé en ce que** la dureté de ressort de l'élément à ressort (18) est choisie de manière à ce que le ressort étiré sur la distance (S) exerce une force de ressort supérieure à la force de friction de contact d'une plaque de verre (7a) précisément sur l'étagère (15) et la fourche de levage (10).
